# EUROPÄISCHE PATENTSCHRIFT

(11) **EP 0 458 818 B1**
(45) Veröffentlichungstag und Bekanntmachung des Hinweises auf die Patenterteilung: **16.06.1993**
(21) Anmeldenummer: 90902762.5
(22) Anmeldetag: 10.02.1990
(51) Int. Cl.: D01G 23/02

(54) **SPEISEEINRICHTUNG FÜR KARDEN, KREMPEL U.DGL.**
FEED DEVICE FOR CARDS, CARDING ENGINES AND THE LIKE
DISPOSITIF D'ALIMENTATION EN CARDES, RUBANS DE CARDES ET SIMILAIRES

(30) Priorität: 14.02.1989 DE 8901658 U; 17.04.1989 DE 3912482
(43) Veröffentlichungstag der Anmeldung: 04.12.1991
(73) Patentinhaber: HERGETH HOLLINGSWORTH GMBH, D-48249 Dülmen (DE)
(72) Erfinder: PINTO, Akiva, D-4000 Düsseldorf-Wittlaer (DE)
(74) Vertreter: Dallmeyer, Georg, Dipl.-Ing.
(86) Internationale Anmeldenummer: DE9000089
(87) Internationale Veröffentlichungsnummer: WO9009470

(56) Entgegenhaltungen:
- EP-A- 0 175 851
- DE-U- 8 534 080
- FR-A- 2 599 055

## Beschreibung

Die Erfindung betrifft eine Speiseeinrichtung für Karden, Krempel u.dgl. mit einem vertikalen ersten Schacht, an dessen unterer Öffnung mittig eine Speisewalze angeordnet ist, und einer unterhalb der Speisewalze angeordneten Schlagwalze, von der tangential ein zweiter im wesentlichen vertikaler unterer Schacht abgeht.

Bei Speiseeinrichtungen für Karden, Krempel und Öffnungs- und Reinigungsmaschinen u.dgl. wird das Fasergut unter der Einwirkung von Schwerkraft und mit Luftdruckstützung aus einem als Reserveschacht bezeichneten ersten Schacht einem Muldeneinzug zugeführt, in dem eine Speisewalze angeordnet ist (DE-PS 28 04 413). Die Speisewalze drängt das flockige Fasermaterial in die eine Hälfte der Mulde, von wo es durch eine Öffnung im unteren Bereich der Mulde austritt. Unterhalb der Speisewalze befindet sich eine rotierende Schlagwalze, die an ihrer Umfangsfläche Schlagleisten aufweist. Diese Schlagalze, die in derselben Drehrichtung rotiert wie die Speisewalze, schlägt nicht nur vom Umfang der Speisewalze Fasermaterial ab, sondern ihre Schlagleisten bewegen sich aus dem Bereich der Muldenöffnung auf die Spitze der Öffnungskante zu. Das Fasermaterial, das sich im Bereich der Öffnungskante befindet, wird: einer starken Umlenkung um diese Öffnungskante herum und somit einer starken Scher- und Zugbeanspruchung ausgesetzt. Durch diese hohe Schlagbelastung am Öffnungsrand besteht die Gefahr, daß das Fasermaterial bricht und reißt. Diese Gefahr ist insbesondere dann gegeben, wenn das Fasermaterial zusammenhängende Büschel bildet, die an der Umlenkstelle von den Schlagleisten gewissermaßen zerschlagen werden.

Die FR-A-2599055 beschreibt eine Speiseeinrichtung für Karden und Krempel, bei der die Speisewalze mittig am unteren Ende des oberen Schachtes angeordnet ist. Der untere Schacht verläuft versetzt zu dem oberen Schacht. Die Speisewalze und die Schlagwalze rotieren gleichsinnig. Ein Klemmpunkt zwischen den beiden Walzen ist nicht vorgesehen, vielmehr besteht nur ein Klemmpunkt zwischen der Speisewalze und einer von der Wand des oberen Schachtes gebildeten Mulde.

Es ist ferner eine Speiseeinrichtung für Karden und Krempel u.dgl. bekannt (DE-OS 33 36 517), bei der die Speisewalze gegensinnig zur Schlagwalze angetrieben wird.

Bei den bekannten Speiseeinrichtungen kann im Bereich der Schlagwalze an der Schachtwand ein Rollen der aufgelösten Faserflocken entstehen, das zu unerwünschten Agglomerationen führen kann.

Der Erfindung liegt die Aufgabe zugrunde, eine Speiseeinrichtung der eingangs genannten Art zu schaffen, bei der die Beanspruchung des Fasermaterials bei der Öffnung verringert und mit der ein Rollen des Fasermaterials entlang von Schachtwänden verhindert ist.

Zur Lösung dieser Aufgabe ist erfindungsgemäß eine Speiseeinrichtung für Karden, Krempel u.dgl. vorgesehen, mit einem vertikalen ersten Schacht, an dessen unterer Öffnung mittig eine Speisewalze angeordnet ist, und einer unterhalb der Speisewalze angeordneten Schlagwalze, von der tangential ein zweiter im wesentlichen vertikaler unterer Schacht abgeht, bei der
- die Ebene durch die Drehachsen der Speise- und Schlagwalze unter einem Winkel (α) von 30° bis 90° gegenüber der Vertikalebene durch die Drehachse der Schlagwalze in Drehrichtung der Schlagwalze geneigt ist, und
- die Speisewalze gegensinnig zu der Schlagwalze rotiert.

Bei einer Neigung der Ebene durch die Drehachsen der Speise- und Schlagwalze, nämlich von mindestens 30° bis zu ca. 90° gegenüber der Vertikalebene durch den Walzenmittelpunkt der Schlagwalze, und zwar in Drehrichtung der Schlagwalze geneigt, ist gewährleistet, daß das Flockenmaterial aus dem ersten Schacht nahezu geradlinig in den zweiten Schacht gelangt, wobei die Faserflocken im Bereich der Schlagstelle nicht auf Schachtwänden abrollen können und sich auf diese Weise zu neuen Flockenbüscheln zusammenballen können. Außerdem wird erreicht, daß das Fasermaterial in hohem Maße schonend behandelt wird. Die Anordnung der Walzen ermöglicht eine kompakte Bauweise der Speiseeinrichtung.

Die Speisewalze ist im wesentlichen mittig in dem Schachtquerschnitt am Ende des ersten Schachtes angeordnet.

Der zweite Schacht verläuft im wesentlichen in Verlängerung des ersten Schachtes, wodurch das Flockenmaterial von dem ersten Schacht in den zweiten Schacht einen im wesentlichen geradlinigen Weg unter größtmöglicher Schonung des Fasermaterials ausführt.

Der Klemmpunkt zwischen der Speisewalze und der Schlagwalze ist dabei innerhalb der Breite der Schächte angeordnet.

Im folgenden wird unter Bezugnahme auf die einzige Figur ein Ausführungsbeispiel der Erfindung näher erläutert.

In der Zeichnung ist ein schematischer Querschnitt durch eine Speiseeinrichtung dargestellt.

Die Speisevorrichtung weist einen vertikalen ersten Schacht 1 auf, in welchem das Fasergut enthalten ist. In dem ersten Schacht 1 sinkt das Fasergut unter Schwerkrafteinfluß nach unten. Diese Abwärtsbewegung des Fasergutes wird zusätzlich durch Luftdruck unterstützt. Die Transportluft kann dabei an zumindest einer Schachtwand 2 in eine Abluftkammer 3 austreten.

Am unteren Ende des ersten Schachtes 1 ist in einer Öffnung 3 eine angetriebene Speisewalze 4 angeordnet, die bei dem Ausführungsbeispiel in Gegenuhrzeigersinn rotiert. Die Speisewalze 4 ist in etwa mittig unter dem ersten Schacht 1 angeordnet.

Unterhalb der Öffnung und der Speisewalze 4 ist die ebenfalls angetriebene Schlagwalze 7 angeordnet, die im Uhrzeigersinn rotiert. Die Schlagwalze 7 kann auf ihrem Umfang verteilt angeordnete Schlagleisten aufweisen, die beispielsweise mehrere radial abstehende nadeln tragen. Der Achsabstand von Speisewalze 4 und Schlagwalze 7 ist so gewählt, daß sich die beiden Walzen gerade nicht mehr berühren.

Die Vertikalen durch die Schlag- bzw. Speisewalzen 4,7 sind versetzt zueinander, wobei die Verbindungsebene durch die Drehungsmittelpunkte der Walzen gegenüber der Vertikalen durch die Schlagwalze 7 um einen Winkel zwischen 15° und 90°, vorzugsweise 45°, in Drehrichtung der Schlagwalze geneigt ist. Dadurch ist der Klemmpunkt zwischen den beiden Walzen im wesentlichen innerhalb der Schachtbreite sowohl des oberen Schachtes 1 als auch des unteren Schachtes 8, der tangential von der Schlagwalze 7 im wesentlichen vertikal, oder geringfügig um 10° von der Vertikalen durch den oberen Schachtquerschnitt abstehend, abgeht. Die Schlagwalze 7 übt eine schonende Klemmwirkung auf das Fasermaterial aus, das zu Flocken ausgezupft, jedoch nicht übermäßig mechanisch beansprucht wird und das im wesentlichen seine Bewegungsrichtung, nämlich vertikal von oben nach unten, beibehält.

## Patentansprüche

1. Speiseeinrichtung für Karden, Krempel u.dgl. mit einem vertikalen ersten Schacht (1), an dessen unterer Öffnung mittig eine Speisewalze (4) angeordnet ist, und einer unterhalb der Speisewalze (4) angeordneten Schlagwalze (7), von der tangential ein zweiter im wesentlichen vertikaler unterer Schacht (8) abgeht,
**dadurch gekennzeichnet,**
- daß die Ebene durch die Drehachsen der Speise- und Schlagwalze (4,7) unter einem Winkel (α) von 30° bis 90° gegenüber der Vertikalebene durch die Drehachse der Schlagwalze (7) in Drehrichtung der Schlagwalze geneigt ist, und
- daß die Speisewalze (4) gegensinnig zu der Schlagwalze (7) rotiert.

2. Speiseeinrichtung nach Anspruch 1, dadurch gekennzeichnet, daß der Neigungswinkel (α) der Ebene zwischen 40° und 50° beträgt.

3. Speiseeinrichtung nach Anspruch 1 oder 2, dadurch gekennzeichnet, daß der zweite Schacht (8) im wesentlichen in Verlängerung des ersten Schachtes (1) verläuft.

4. Speiseeinrichtung nach Anspruch 1 bis 3, dadurch gekennzeichnet, daß der Klemmpunkt zwischen der Speise- und Schlagwalze (4,7) innerhalb der Querschnittsbreite des ersten und zweiten Schachtes (1,8) angeordnet ist.

## Claims

1. A feed device for carding machines and the like with a vertical first shaft (1) having a feed roll (4) arranged centrally at its lower opening and with a beating roll (7) arranged below said feed roll (4), a substantially lower second shaft (8) branching tangentially away from said beating roll,
characterised in that
the plane through the rotational axes of said feed and beating rolls (4,7) is inclined in the rotational direction of said beating roll by an angle (α) of 30° to 90° with respect to the vertical plane through the rotational axis of said beating roll (7), and
- said feed roll (4) rotates in a sense opposite to that of said beating roll (7).

2. The feed device according to claim 1, wherein the angle of inclination (α) of said plane is between 40° and 50°.

3. The feed device according to claim 1 or 2, wherein said second shaft (8) extends substantially in prolongation of said first shaft (1).

4. The feed device according to one of claims 1 to 3, wherein the clamping point between said feed and beating rolls (4,7) is arranged within the sectional width of said first and second shafts (1,8).

## Revendications

1. Dispositif d'alimentation pour cardes, peignes et similaires comportant une première colonne verticale (1), à l'ouverture inférieure de laquelle est disposé centralement un cylindre d'alimentation (4), et un cylindre batteur (7), duquel part tangentiellement une seconde colonne inférieure (8) sensiblement verticale, caractérisé en ce que
- le plan passant par les axes de rotation des cylindres d'alimentation et batteur (4, 7) est incliné suivant un angle (α) de 30° à 90° par rapport au plan vertical passant par l'axe de rotation du cylindre batteur (7) dans le sens de rotation du cylindre batteur, et
- le cylindre d'alimentation (4) tourne dans le sens opposé à celui du cylindre batteur (7).

2. Dispositif d'alimentation suivant la revendication 1, caractérisé en ce que l'angle d'inclinaison (α) du plan est compris entre 40° et 50°.

3. Dispositif d'alimentation suivant la revendication 1 ou 2, caractérisé en ce que la seconde colonne (8) s'étend sensiblement dans le prolongement de la première colonne (1).

4. Dispositif d'alimentation suivant la revendication 1 à 3, caractérisé en ce que le point de serrage entre le cylindre d'alimentation et le cylindre batteur (4, 7) est disposé dans les limites de largeur de section de la première et de la seconde colonne (1, 8).
